# EUROPÄISCHE PATENTSCHRIFT

(11) **EP 4 440 366 B1**
(45) Veröffentlichungstag und Bekanntmachung des Hinweises auf die Patenterteilung: **14.01.2026**
(21) Anmeldenummer: 22817613.7
(22) Anmeldetag: 11.11.2022
(51) Int. Cl.: A44C 5/00, A44C 5/10, A44C 13/00

(54) **AUSWECHSELBARES DEKOR EINES FLEXIBLEN ARMBANDS**
INTERCHANGEABLE DECORATION OF A FLEXIBLE BRACELET
DÉCOR INTERCHANGEABLE D'UN BRACELET SOUPLE

(30) Priorität: 30.11.2021 EP 21211267; 22.12.2021 EP 21217154
(43) Veröffentlichungstag der Anmeldung: 09.10.2024
(73) Patentinhaber: Sonnensee GmbH, 1130 Wien (AT)
(72) Erfinder: IVANOV, Oleksii, Odessa, 65111 (UA); VARTANOV, Semen, 1220 Wien (AT)
(74) Vertreter: Jeck, Jonathan
(86) Internationale Anmeldenummer: PCT/EP2022/081590
(87) Internationale Veröffentlichungsnummer: WO 2023/079188

(56) Entgegenhaltungen:
- US-A1- 2017 231 338
- US-B2- 11 086 357

## Beschreibung

Armbänder, die am Handgelenk getragen werden, sind sehr verbreitete Accessoires. Sie werden als Modeschmuck, Juweliererzeugnisse, funktionale Armbänder, tragbare Elektronik und anderes hergestellt.

Die Zugänglichkeit einer großen Oberfläche um das Handgelenk herum, bietet den Designern und Juwelieren breite Möglichkeiten zur Realisierung verschiedener Ideen. Jedoch, je mehr Designvarianten und Bestimmungen der Armbänder es gibt, desto schwieriger wird die Wahl für den Nutzer. Solch ein Accessoire allein ist schon sehr auffällig und die Wahl eines passenden Armbands, dem Stil, der Funktion und den persönlichen Bevorzugungen nach, wird zu einer schwierigen Aufgabe. Genauso ist es, wenn der Nutzer den Stil oder die Funktion des Armbands schnell ändern muss. In diesem Fall muss er entweder das Armband auswechseln oder dieses transformieren, wenn das von der Konstruktion vorgesehen ist.

Die Funktion der Auswechslung des äußeren Teils der Armbänder ist heute nur begrenzt vorgestellt und hat eine Reihe technischer Schwierigkeiten. So, z. B., muss man bei Armbändern mit auswechselbaren dekorativen Elementen mehrere Kompromisse eingehen. Die dekorativen Elemente sollten an den Armbändern auf eine besondere Weise so befestigt werden, dass der Nutzer den Dekor schnell, leicht und bequem auswechseln kann, und dabei muss die Befestigung den Dekor festhalten, eine lange Lebensdauer, geringes Gewicht, kleine Abmessungen u. a. haben.

Als Hintergrundtechnologie (Dokument A) aus der prioritätsbegründenden Voranmeldung wird die US 2017/0231338 A1 genannt, aus welcher ein Plattenarmband mit einer Vielzahl von Platten hervorgeht, die so konfiguriert sind, dass sie innerhalb des Armbands selektiv austauschbar sind, wobei jede Platte parallele Enden aufweist, die so konfiguriert sind, dass sie senkrecht zur Breite des Armbands verlaufen, und längere parallele Seiten, die so konfiguriert sind, dass sie sich entlang des Umfangs des Armbands erstrecken, wobei jede Platte eine Umfangsnut um den Umfang der Platte herum aufweist, ein Paar an Plattenhalterungsbahnen, wobei jeder offene Plattenhalterungsrahmen so ausgerichtet ist, dass er eine Platte darin hält, und wobei jeder Plattenhalterungsrahmen einen Haltewulst aufweist, der in der Umfangsnut der in dem Plattenhalterungsrahmen gehaltenen Platte aufgenommen wird, um die Platte darin aufzunehmen und zu halten.

Am meisten verbreitet sind folgende Lösungen für die Befestigung dekorativer Elemente am Armband:
- Knöpfe, mit denen das dekorative Element an das Armband fest angeknöpft wird. Dabei: Je kleiner die Größe des Knopfes ist, desto schwieriger ist es den Knopf eindeutig im Moment dessen Befestigung zu positionieren;
- Durchlassöffnungen, mit denen das dekorative Element wie eine Perle auf das Armband aufgesetzt wird, dabei bildet das Vorhandensein der Öffnungen in den dekorativen Elementen mit den vorgegebenen Parametern eine technische Notwendigkeit;
- Inverse Knöpfe, mit denen das dekorative Element ins Armband fest eingesetzt wird, dabei muss eine bestimmte Nische im Körper des Armbands vorhanden sein, damit das dekorative Element darin Platz findet;
- Anhänger und Karabinerhaken, mit denen das dekorative Element angekuppelt und frei am Armband befestigt wird, dabei bleibt das dekorative Element außerhalb des Armbands und baumelt frei.

Die aufgezählten Begrenzungen betonen die Aktualität der Aufgabe für die Entwicklung eines solchen auswechselbaren Dekors, der sich leicht, schnell und bequem anlegen und abnehmen lässt, kleine Abmessungen und ein geringes Gewicht hat, hohe Zuverlässigkeit und Lebensdauer sichert.

Die vorliegende Erfindung löst diese Aufgabe mit einem Armband mit abnehmbaren Dekor gemäß Anspruch 1.

Es wurde der auswechselbare Dekor für ein flexibles Armband entwickelt, welcher ein flexibles, aber vorzugsweise nicht elastisches Band auf der Außenseite aufweist und den Längenunterschied zwischen dem Dekor und der Oberfläche des Armbands beim Zusammenrollen bzw. Ausrollen kompensieren kann. Dabei wird der Dekor vom Magnetfeld beim Anlegen ans Armband positioniert, indem er sich auf der Außenseite fest fixiert.

In den Zeichnungen zeigen:
- Fig. 1: Der auswechselbare Dekor des flexiblen Armbands. Der Dekor - a, der Dekor und die Gegenstücke der Schlösser im Armbandkorpus - b. Dekoratives Band - 1, die Basis - 2, die Lamellen - 3, die Magnetschlösser - 4, der Korpus des Armbands - 5, das Magnetschloss mit dem Kompensator (vergrößerte Magnete) - 6, zusätzliche mechanische Schlösser - 7, Führungsbahn - 8.
- Fig. 2: Der auswechselbare Dekor für das nicht geschlossene Armband: der dekorative Band - 1, der Korpus des Armbands - 5, das Magnetschloss mit dem Kompensator - 6, das Faltband - 9, das Scharnier - 10.

Der auswechselbare Dekor des flexiblen Armbands kann aus zwei Teilen bestehen:
Einem dekorativen Band 1, das einen Streifen aus flexiblem Material darstellt, und einer Basis 2, die aus einer Kaskade von flachen Elementen in Form der Lamellen 3 mit Magnetschlössern 4 besteht und unten am Band (einzeln) befestigt sind. Der Abstand zwischen den Lamellen wird so gewählt, dass sich der ganze Dekor in Richtung der Basis mit dem Biegungsradius des Armbands biegen kann.

Jedes Magnetschloss besteht aus zwei Teilen, von denen einer in die Lamelle und der andere in den Korpus des Armbands 5 eingebaut sind.

Mindestens eine der Lamellen hat ein Magnetschloss mit Kompensator 6, d. h. mit solch einer Magnetlänge, die die maximale Verschiebung des Dekors im Verhältnis zur Oberfläche des Armbandes beim Zusammenrollen oder Aufrollen überschreitet.

Außerdem kann jede Lamelle ein zusätzliches mechanisches Schloss haben, z. B. vom Typ Nut-Feder 7, dessen ein Teil in die Lamelle und der andere in den Korpus des Armbands 5 eingebaut sind.

**In** Fig. 1 ist eine der möglichen Varianten des entwickelten Dekors dargestellt.

Der auswechselbare Dekor wird auf das Armband von oben angelegt, dabei wird er von den Magnetschlössern durch das Magnetfeld positioniert und gehalten.

Wenn das Armband zusammenrollt, bleibt eine Seite des Dekors unbeweglich im Verhältnis zum Armband und wird durch die Schlösser 7 von der Verschiebung entlang der A-Achse abgehalten. Die andere Seite kann ausgebildet sein, sich entlang der Oberfläche des Armbands auf der A-Achse zu bewegen und kann dabei von den Magnetschlössern mit dem Kompensator 6 ans Armband angepresst/angelegt gehalten werden, wie in Fig. 2 dargestellt. Die Größe der Magnete für solche Schlösser übersteigt die maximale Verschiebung des Dekors im Platz mit dem Magnet und die Schlösser 6 bleiben haften bei allen Zuständen des Armbands.

Die Lamelle mit dem Magnetschloss mit dem Kompensator 6 kann man durch den Einbau eines zusätzlichen Schlosses 7 modifizieren, wobei die Nut die Form der Führungsbahn 8 entlang der A-Achse haben kann, wie auf der Abb. 1b dargestellt ist. Dadurch wird der auswechselbare Dekor vor versehentlicher Verschiebung entlang der B-Achse bei der Nutzung geschützt und die Zuverlässigkeit und Festigkeit dessen Fixierung erhöht.

Abgenommen wird solch ein Dekor durch dessen Abziehen von der Oberfläche des Armbandes mit der Kraft, die die Kraft der Magnetschlösser übersteigt, wobei es leichter ist, ihn im eingerollten Zustand des Armbands abzuziehen, weil die Magnetschlösser in dieser Lage eine kleinere Haltungskraft wegen der Verschiebung der Laufteile 5 und zueinander haben.

Der vorgestellte auswechselbare Dekor, vorzugsweiser für nicht geschlossene Armbänder kann durch das zusätzliche Faltband 9 modifiziert werden, wie in Fig. 2 dargestellt ist. Dadurch erhöht sich die Zuverlässigkeit der Fixierung des Dekors bei der Verschiebung der Magnetschlösser im eingerollten Zustand des Armbandes. Außerdem ist das zusätzliche Faltbandzweckdienlich, um eine besonders zuverlässige Halterung des Armbands am Handgelenk zu gewährleisten.

Was die ästhetischen Eigenschaften betrifft, kann das zusätzliche Faltband des auswechselbaren Dekors das ganzheitliche Aussehen des ganzen Armbandes behalten dank der Verwendung des versteckten Scharniers 10 und des dekorativen Bands 1 mit der Länge, die der Länge des nicht geschlossenen Armbandes mit dem Faltband gleich ist, wie auf der Abb. 2 dargestellt ist.

## Patentansprüche

1. Armband mit abnehmbarem flexiblem Dekor aufweisend
- einen Befestigungsmechanismus, welcher das Dekor mit dem Armband verbindet,
- der Befestigungsmechanismus weist einen abnehmbaren Teil (1, 2, 3) und einen Grundkörper (5) auf, an welchem das abnehmbare Teil reversibel festlegbar ist,
- das abnehmbare Teil (1, 2, 3) hat eine segmentartig strukturierte Basis (3), welche Verbindungsmittel (4) zum Grundkörper (5) aufweist und das Dekor (1) trägt, **dadurch gekennzeichnet, dass** die einzelnen Segmente der Basis (3) quer zu einer Längsrichtung des Armbands ausgerichtet und zueinander beabstandet sind,
- das abnehmbare Teil (1, 2, 3) und der Grundkörper (5) weisen entlang Ihres Kontaktbereichs zumindest eine mechanische Verbindung auf, welcher das abnehmbare Teil (1, 2, 3) an dem Grundkörper (5) in zumindest einem Abschnitt ortsfest festlegt und
- an zumindest einem Ende des abnehmbaren Teils (1, 2, 3) ist eine Magnetverbindung zu dem Grundkörper bereitgestellt, dessen Breite die Strecke einer Relativverschiebung von abnehmbarem Teil und Grundkörper bei einer Änderung der Form von abnehmbarem Teil und Grundkörper von einer linearen Ausrichtung in eine handgelenkumgreifende, nämlich gebogene Form übersteigt.

2. Armband mit abnehmbarem Dekor nach Anspruch 1
**dadurch gekennzeichnet,**
**dass** zwischen dem abnehmbaren Teil (1, 2, 3) und dem Grundkörper (5) eine Nase-Nut Führung vorgesehen ist, entlang welcher ein nicht festgelegter Abschnitt des abnehmbaren Teils in Längsrichtung des Armbands geführt gegenüber dem Grundköper (5) verschieblich gelagert ist.

3. Armband mit abnehmbarem Dekor nach Anspruch 1 oder 2
**dadurch gekennzeichnet,**
**dass** zwischen den Segmenten (3) und dem Grundkörper (5) individuelle Magnetverbindungen bereitgestellt sind.

4. Armband mit abnehmbarem Dekor nach einem der Ansprüche 1 bis 3
**dadurch gekennzeichnet,**
**dass** an einem Ende des Armbands oder des Dekors ein Faltband (9) angeordnet ist, welches die beiden Enden des Armbands miteinander verbindet.

## Claims

1. Bracelet with removable flexible decoration comprising
• a fastening mechanism which connects the decoration to the bracelet,
• the fastening mechanism has a removable part (1, 2, 3) and a base body (5) to which the removable part is reversibly attachable,
• the removable part (1, 2, 3) has a segmentally structured base (3) which has connection means (4) to the base body (5) and carries the decoration (1), **characterized in that** the individual segments of the base (3) are oriented transversely to a longitudinal direction of the bracelet and are spaced apart from each other,
• the removable part (1, 2, 3) and the base body (5) have at least one mechanical connection along their contact area which fixes the removable part (1, 2, 3) to the base body (5) in a stationary manner in at least one section and
• at least one end of the removable part (1, 2, 3) is provided with a magnetic connection to the base body, the width of which exceeds the distance of a relative displacement of removable part and base body when changing the shape of removable part and base body from a linear alignment to a wrist-encircling, namely curved form.

2. Bracelet with removable decoration according to claim 1
**characterized in that**
a nose-groove guide is provided between the removable part (1, 2, 3) and the base body (5), along which a non-fixed section of the removable part is guided in the longitudinal direction of the bracelet and is displaceably mounted relative to the base body (5).

3. Bracelet with removable decoration according to claim 1 or 2 **characterized in that**
Individual magnetic connections are provided between the segments (3) and the base body (5).

4. Bracelet with removable decoration according to one of claims 1 to 3 **characterized in that**
a folding band (9) is arranged at one end of the bracelet or the decoration, which connects the two ends of the bracelet together.

## Revendications

1. Bracelet avec décor flexible amovible comprenant
• un mécanisme de fixation qui relie le décor au bracelet,
• le mécanisme de fixation comprend une partie amovible (1, 2, 3) et un corps de base (5) sur lequel la partie amovible peut être fixée de manière réversible,
• la partie amovible (1, 2, 3) a une base structurée en segments (3) qui comprend des moyens de connexion (4) au corps de base (5) et porte le décor (1), **caractérisé en ce que** les segments individuels de la base (3) sont orientés transversalement à une direction longitudinale du bracelet et sont espacés les uns des autres,
• la partie amovible (1, 2, 3) et le corps de base (5) présentent le long de leur zone de contact au moins une connexion mécanique qui fixe la partie amovible (1, 2, 3) au corps de base (5) de manière stationnaire dans au moins une section et
• à au moins une extrémité de la partie amovible (1, 2, 3) est fournie une connexion magnétique au corps de base, dont la largeur dépasse la distance d'un déplacement relatif de la partie amovible et du corps de base lors d'un changement de forme de la partie amovible et du corps de base d'un alignement linéaire à une forme courbée entourant le poignet.

2. Bracelet avec décor amovible selon la revendication 1
**caractérisé en ce que**
entre la partie amovible (1, 2, 3) et le corps de base (5) est prévue un guidage à tenon et mortaise le long duquel une section non fixée de la partie amovible est montée de manière coulissante par rapport au corps de base (5) guidée dans la direction longitudinale du bracelet.

3. Bracelet avec décor amovible selon la revendication 1 ou 2
**caractérisé en ce que**
entre les segments (3) et le corps de base (5) sont fournies des connexions magnétiques individuelles.

4. Bracelet avec décor amovible selon l'une des revendications 1 à 3
**caractérisé en ce que**
à une extrémité du bracelet ou du décor est disposée une bande pliante (9) qui relie les deux extrémités du bracelet l'une à l'autre.
